# EUROPÄISCHE PATENTSCHRIFT

(11) **EP 1 846 996 B1**
(45) Veröffentlichungstag und Bekanntmachung des Hinweises auf die Patenterteilung: **11.05.2011**
(21) Anmeldenummer: 06700837.5
(22) Anmeldetag: 03.01.2006
(51) Int. Cl.: H01T 4/06

(54) **STECKBARE GERÄTEKOMBINATION ZUM SCHUTZ VOR ÜBERSPANNUNGEN**
PLUG-IN COMBINATION OF APPLIANCES FOR PROTECTING AGAINST OVERVOLTAGES
STECKBARE COMBINAISON D'APPAREILS ENFICHABLES PERMETTANT UNE PROTECTION CONTRE LES SURTENSIONS

(30) Priorität: 09.02.2005 DE 102005005914
(43) Veröffentlichungstag der Anmeldung: 24.10.2007
(73) Patentinhaber: DEHN + SÖHNE GMBH + CO KG, 92318 Neumarkt/Opf (DE)
(72) Erfinder: ZAHLMANN, Peter, 92318 Neumarkt (DE); BROCKE, Ralph, 98693 Ilmenau (DE); ZÄUNER, Edmund, 92334 Berching/Pollanten (DE); STROBL, Martin, 92318 Neumarkt (DE); WAFFLER, Michael, 92318 Neumarkt (DE); LUDEWIG, Sascha, 92318 Neumarkt (DE); WITTMANN, Georg, 92283 Lauterhofen (DE); HIERL, Stefan, 92318 Neumarkt (DE); GAECK, Florian, 92318 Neumarkt (DE); KRAUSS, Bernhard, 92348 Berg (DE); EHRLER, Jens, 92318 Neumarkt (DE)
(74) Vertreter: Kruspig, Volkmar
(86) Internationale Anmeldenummer: PCT/EP2006/000018
(87) Internationale Veröffentlichungsnummer: WO 2006/084529

(56) Entgegenhaltungen:
- EP-A- 1 156 558
- WO-A-95/12905
- DE-B- 1 036 356
- DE-C1- 10 001 667

## Beschreibung

Die Erfindung betrifft eine steckbare Gerätekombination zum Schutz vor Überspannungen, umfassend ein sockelartiges Unterteil und ein oder mehrere Steckmodule, wobei diese die Überspannungschutzelemente aufnehmen, Kontaktelemente und Kontaktgegenelemente, die jeweils im Unterteil und im Steckmodul angeordnet sind, sowie komplementäre Führungsschienen oder Führungsnute zum kontrollierten Ein- oder Aufschieben und Fixieren des jeweiligen Steckmoduls, gemäß Oberbegriff des Patentanspruchs 1.

Eine steckbare gerätekombination, gemäß Oberbegriff des Patentanspruchs 1 ist aus WO-A- 95/12 905 bekannt.

Überspannungsschutzgeräte des Standes der Technik werden in vielen Fällen als steckbare Gerätekombinationen, umfassend ein Unterteil und ein Steckmodul, ausgeführt.

Im Unterteil sind Anschlußklemmen zur Kontaktierung der elektrischen Leiter angeordnet sowie entsprechende Aufnahmen für das einzusetzende Steckmodul vorhanden. Weiterhin nimmt das Unterteil Elemente auf, die einen oder mehrere Steckkontake des Steckmoduls umgreifen, so daß der gewünschte mechanische und elektrische Kontakt sowie der entsprechende Halt des Steckmoduls im Unterteil gegeben ist.

Im Steckmodul befinden sich die eigentlichen Überspannungsschutzelemente, z.B. Funkenstrecken, Varistoren, Gasableiter oder Ähnliche.

Die Unterteile sind in vielen Fällen als U-förmiger Körper ausgebildet, wobei die offenen Schenkel des U-förmigen Körpers das Steckmodul seitlich umgreifen, wobei das Steckmodul auf dem Verbindungsschenkel des U-förmigen Teils aufliegt. Weiterhin besitzt das Unterteil an seiner Montageseite Aufnahmeelemente, die eine sogenannte Hutschienenmontage ermöglichen.

Der Vorteil der kurz erläuterten Funktionstrennung zwischen Unterteil und Steckmodul besteht darin, daß bei Revisions- bzw. Wartungsarbeiten das Steckmodul entfernt werden kann, ohne daß dazu die Anschlußklemmen geöffnet bzw. die entsprechende Anlage spannungsfrei geschaltet werden muß.

Das entnommene und separierte Steckmodul kann dann außerhalb der elektrischen Anlage unter Zuhilfenahme spezieller Prüfgeräte untersucht und gegebenenfalls ausgetauscht oder wieder eingesetzt werden.

Hinsichtlich des Standes der Technik sei beispielsweise ebenfalls auf die DE 36 39 533 C2, DE 295 19 313 U1, DE 100 01 667 C1 und die DE 20 2004 006 227 U1 verwiesen.

Als besonderes Problem bei der Gestaltung der Steckkontakt-Anordnung zwischen Unterteil und Steckmodul ist zu beachten, daß diese für den im Ableitfall über sie fließenden Stoßstrom der Wellenform 10/350 µs und 8/20 µs bzw. netzfrequenten Kurzschlußstrom konstruktiv auszulegen ist.

Insbesondere bei Überspannungs-Blitzstromableitern, wie sie der Markt erfordert, müssen zum Teil erhebliche Stoßströme von bis zu 100 kA mehrfach über diese Kontakte nahezu abbrand- und verschleißfrei geführt werden. Entsprechende Prüfungen sind in den Produktnormen zu Überspannungsschutzgeräten verankert.

Um derartig große Stoßströme sicher zu beherrschen, muß deshalb die Kontaktkraft zwischen den einzelnen Kontaktelementen sehr groß gewählt werden. Dies hat zur Folge, daß die Steckmodule gemäß Stand der Technik nur mit erhöhtem Kraftaufwand und in den meisten Fällen nur unter Zuhilfenahme eines speziellen Werkzeugs entfernt werden können. Dies erfordert also ein zusätzliches Werkzeug und ist für die Anwendung der Geräte ein erheblicher Nachteil. Weiterhin besteht ein zusätzliches Gefahrenpotential, daß beim Handling mit dem Werkzeug innerhalb des Ableiters zum ungewollten Auslösen eines Störlichtbogens mit hieraus resultierender Gefahr für Mensch und Anlage kommen kann.

In dem Fall, wenn die Kontaktkraft zwischen den Kontaktelementen geringer ausgelegt wird, kann hierdurch zwar das Entfernen der Steckmodule erleichtert werden, jedoch besteht die Gefahr, daß unter dem Einfluß der elektrodynamischen Kraftwirkungen während des Stoßstromvorgangs es zu einem ungewollten Herausspringen des Steckmoduls aus dem Unterteil kommen kann, so daß eine ordnungsgemäße Gesamtfunktion des Geräts ohne weitere Schutzmaßnahmen nicht gegeben ist.

Aus dem Vorgenannten ist es daher Aufgabe der Erfindung, eine weiterentwickelte steckbare Gerätekombination zum Schutz vor Überspannungen, umfassend ein sockelartiges Unterteil und ein oder mehrere Steckmodule anzugeben, wobei die Gerätekombination einerseits die erhebliche Stoßströme abbrand- und verschleißfrei führen kann, andererseits aber das sich im sockelartigen Unterteil befindliche Steckmodul ohne Weiteres, d.h. ohne Hilfsmittel oder spezielle Werkzeuge gelöst und entfernt werden kann.

Die Lösung der Aufgabe der Erfindung erfolgt mit der Merkmalskombination gemäß Lehre des Patentanspruchs 1, wobei die Unteransprüche mindestens zweckmäßige Ausgestaltungen und Weiterbildungen beinhalten.

Demnach besteht der Grundgedanke der Erfindung darin, eine Funktionstrennung zwischen den Baugruppen des elektrischen Steckkontaktsystems, einer Verrasteinheit und Ausrückelementen vorzunehmen, und zwar derart, daß das Steckmodul beim Einführen in das sockelartige Unterteil eine oder mehrere mechanische Energiespeicher, z.B. in Form von Blatt- oder Schraubenfedern vorspannt.

Die Verrasteinheit arretiert das Steckmodul in der gewünschten Endlage.

Im Falle, daß das Steckmodul zu entfernen ist, wird die Verriegelung an der Verrasteinheit durch einfache manuelle Krafteinwirkung aufgehoben. Mit mechanischer Kraftwirkung kann dann das Steckmodul ohne nennenswerte Zugkräfte aus dem Unterteil herausbewegt werden.

Die Auslegung der oben erwähnten Funktionsgruppen ist über einen weiten Bereich variier- und damit optimierbar. So ist es prinzipiell vorstellbar, die Ausrückkräfte so auszulegen, daß das Steckmodul selbsttätig aus den Steckkontakten herausgedrückt wird. Ebenso kann die mechanische Abstimmung derart herbeigeführt werden, daß nur mit einer nennenswerten Kraft die Steckmodule herausgezogen werden können.

Ein wesentlicher Vorteil der Erfindung liegt darin, daß das eigentliche Kontaktsystem, d.h. die konstruktive Gestaltung der Kontaktelemente und Kontaktgegenelemente, optimal auf die Funktion bei Stoßstromableitung auslegbar ist.

In Umsetzung des erfindungsgemäßen Grundgedankens wird also unabhängig von den Kräften, welche die Kontakt- und Kontaktgegenelemente formschlüssig und/oder kraftschlüssig bei eingesetztem Steckmodul verbunden halten, funktional getrennt eine Anordnung mechanischer Rast- oder Snap-in-Elemente vorgenommen, welche zwischen dem jeweiligen Steckmodul und dem sockelartigen Unterteil wirken.

Die Rast- oder Snap-in-Funktion ist ohne mechanische Hilfsmittel beim gewünschten Austausch oder zur Kontrolle des jeweiligen Steckmoduls aufhebbar.

Weiterhin ist ausgestaltend zwischen Unterteil und Steckmodul ein federartiger, mechanischer Energiespeicher vorgesehen, welcher beim Einsetzen des jeweiligen Steckmoduls gespannt wird und beim Aufheben der Rast- oder Snap-in-Funktion mechanische Energie zum Lösen des Steckmoduls aus dem sockelartigen Unterteil freigibt.

Das Steckmodul umfaßt eine Trägereinheit mit einer Bodengruppe, wobei an der Bodengruppe mehrere großflächige Kontaktelemente angeordnet sind. Weiterhin besitzt die Bodengruppe eine wannenartige Unterseite, von welcher sich Anschlagkanten, Anschlagflächen und/oder Anschlagstifte nach unten, in Richtung des sockelartigen Unterteils erstrecken.

Die Trägereinheit ist von einer Haube umschlossen, wobei die Haube an gegenüberliegenden Seiten eine Scharnierfläche besitzt, welche in eine Druckplatte übergeht, an deren Ende Rastnasen oder Rastnocken vorgesehen sind, welche im eingesetzten Zustand die Rast- oder Snap-in-Funktion bezogen auf das Unterteil erfüllen.

Die Haube kann als Kunststoff-Formteil realisiert werden, wobei die Scharnierfläche ein sogenanntes Folien-Scharniergelenk sein kann. Die Scharnierfläche mit Druckplatte steht üblicherweise unter Vorspannung derart, daß die Rastnasen oder Rastnocken eine maximal äußere Position einnehmen. Durch leichte Krafteinwirkung auf die Druckplatte können die Rastnasen oder Rastnocken aufeinander zu, d.h. in Richtung Innenseite der Haube bewegt werden und aus komplementären Ausnehmungen, die im sockelartigen Unterteil befindlich sind, austreten und freigegeben werden.

Die vorerwähnte Trägereinheit nimmt die eigentlichen Überspannungschutzelemente auf. Unterhalb der Druckplatte der Haube ist an der Trägereinheit eine die Bewegung der Druckplatte begrenzende Fläche oder Kante ausgebildet.

Im Bereich der Bodengruppe der Trägereinheit sind Rastvorsprünge vorgesehen, welche in komplementäre Aussparungen der Haube, diese arretierend, eingreifen.

Die Haube weist zwei jeweils gegenüberliegende Breitseiten und zwei gegenüberliegende Schmalseiten auf, wobei an den Schmalseiten die Druckplatten befindlich sind.

Die Aussparungen der Haube sind bevorzugt im unteren Bereich der Breitseiten angeordnet.

Zur leichteren Betätigung der Druckplatten und zum Herausziehen des Steckmoduls aus dem Unterteil ist die Außenoberfläche der Druckplatte strukturiert.

Die Rastnasen oder Rastnocken der Druckplatte können eine keilförmige Gleitfläche aufweisen, wobei die jeweiligen Keilspitzen in Einsteckrichtung orientiert sind. Beim Einsteckvorgang gleiten die keilförmigen Gleitflächen an der Oberfläche des sockelartigen Unterteils entlang und rasten dann in dort vorgesehene Aussparungen unter Entspannung der Druckplatte ein.

An der Bodengruppe können Kodierstifte und/oder ein einen Fernmeldekontakt auslösendes Element vorgesehen sein.

Bei einer Ausgestaltung der Erfindung weist die Haube im unteren Bereich eine über ihre Breite verlaufende Keilform auf. Weiterhin besitzt bei dieser Ausgestaltung die Haube an ihrer Oberseite eine sphärische oder bogenförmige Gestalt.

Das Unterteil der Gerätekombination besitzt eine U-Form, wobei in den offenen Schenkeln des Unterteils Rast- oder Snap-in-Elemente angeordnet sind sowie der Verbindungsschenkel Aussparungen für den oder die federartigen mechanischen Energiespeicher und deren Betätigung umfaßt.

Weiterhin können die offenen Schenkel längsverlaufende Führungsschienen zum leichteren Einsetzen des Steckmoduls besitzen. Diese Führungsschienen können auch eine Kodierungsfunktion besitzen, um ein definiertes Einstecken zu ermöglichen, so daß eine Fehlbesetzung entsprechender Unterteile vermieden werden kann.

Der Verbindungsschenkel des Unterteils weist eine zur Unterseite der Bodengruppe komplementäre Form auf, wobei unterhalb des Verbindungsschenkels Aufnahmen für jeweils eine Federeinheit vorgesehen sind, welche nach oben einen Zugang für die Anschlagkanten, Anschlagstifte oder Anschlagflächen der Bodengruppe umfassen.

Bevorzugt stützen sich die jeweiligen Federeinheiten gegen den Boden des sockelartigen Unterteils ab. Die Federn der Federeinheit sind austauschbar, so daß bei einer einheitlichen konstruktiven Konzeption des Unterteils in leichter Weise eine Anpassung an den jeweiligen Einsatzfall bezüglich der Vorspannungs- und Ausrückkrafte vorgenommen werden kann.

Im Verbindungsschenkel ist mindestens eine Aussparung für einen Kodierstift oder ein Zugang zu einem Fernmeldekontakt vorgesehen.

Die Rast- oder Snap-in-Elemente sowie die mechanischen Energiespeicher sind mehrfach vorgesehen und werden bevorzugt symmetrisch angeordnet.

Der Verbindungsschenkel des Unterteils weist beidseitig je einen angeformten Steg auf, welcher die gegenüberliegenden offenen Schenkelteile stabilisiert, ohne daß ein Auseinandertreiben dieser Teile beim Einsetzen des Steckmoduls zu befürchten ist.

Gemäß der Erfindung steht das jeweilige Steckmodul mit dem Haubenoberteil und den dort befindlichen Druckplatten im eingesteckten Zustand über und bleibt damit zur Betätigung der Druckplatten zum Zweck der Entnahme des Steckmoduls zugänglich.

Die Kontakt- und Kontaktgegenelemente, die sich einerseits im Steckmodul und andererseits im Unterteil befinden, sind als stoßstromtragfähige Steckkontakte mit großer Kontakthaltekraft ausgeführt, wobei die Kontakthaltekraft jedoch nicht primär oder gleichzeitig eine mechanische Arretierung des Steckmoduls im Unterteil zu erfüllen hat.

Die Erfindung soll nachstehend anhand eines Ausführungsbeispiels sowie unter Zuhilfenahme von Figuren näher erläutert werden.

Hierbei zeigen:
- Fig. 1: eine dreidimensionale Darstellung eines erfindungsgemäßen Steck- moduls mit aufgesetzter Haube (linker Bildteil) sowie mit Ansicht der Trägereinheit ohne Haube (rechter Bildteil);
- Fig. 2: eine Darstellung des U-förmigen Unterteils mit Detaildarstellung der Federeinheit und
- Fig. 3: eine Darstellung der kompletten steckbaren Gerätekombination mit eingesetztem Steckmodul und Detaildarstellung der mechanischen Energiespeicherung beim im Sockelteil befindlichen, vollständig ein- gesteckem Modul.

Wie aus der Fig. 1 ersichtlich, besteht das Steckmodul 1 aus einer Trägereinheit 4 und einer Haube 5.

Unter der Haube 5 bzw. auf der Trägereinheit 4 sind die eigentlichen aktiven Komponenten des Überspannungsableiters befindlich und in elektrischer Verbindung zu den Steckkontakten 2 stehend.

Die Steckkontakte 2 sind als großflächige metallische Blöcke, bevorzugt an den gegenüberliegenden Seiten symmetrisch angeordnet, ausgeführt.

An der Haube 5 befinden sich an den beiden Stirnseiten als Druckplatten 6 ausgeführte Betätigungsflächen 6'.

Diese können kostengünstig in die Konstruktion des Haubenelements integriert werden, da sie an der Oberseite über eine mechanisch gestaltete Scharnierfläche 7 beweglich angeordnet sind.

Bei mechanischer Krafteinwirkung auf die Betätigungsflächen 6' werden diese nach innen bewegt, wobei eine Anschlagplatte 8 der Trägereinheit 4 als Wegbegrenzung fungiert.

Der zur Verfügung stehende Weg der Druckplatte 6 ist so abgestimmt, daß die im unterten Teil angeordneten Rastnasen 9 aus ihrem Gegenstück 9' (siehe Fig. 2) heraustreten, so daß die Verrastung aufgehoben wird.

Insgesamt sind bei dem gezeigten Ausführungsbeispiel an den Stirnseiten je zwei Rastnasen 9 angebracht, so daß das Steckmodul 1 insgesamt über vier Fixpunkte verfügt und damit entsprechend ausbalanciert und ohne Verzug in der gewünschten Position gehalten wird.

Die Oberfläche der Betätigungsfläche 6' ist mit einer Struktur versehen, so daß ein leichtes Entnehmen des Steckmoduls 1 ohne übermäßigen Kraftaufwand möglich wird.

Weiterhin kann die Unterseite der Trägereinheit 4, die als wannenartige Bodengruppe ausgeführt ist, einen Kodierstift oder Fernmelde-Betätigungskontakt 100 aufweisen.

Von der Unterseite der vorerwähnten Bodengruppe erstrecken sich Anschlagkanten, Anschlagflächen oder Anschlagstifte 10, die als Druckpunkte bezogen auf jene zugehörige Federeinheit 11 (Fig. 2) wirken.

Die Trägereinheit 4 weist im Bereich der Bodengruppe Rastvorsprünge 110 auf, welche in komplementäre Aussparungen 111 der Haube 5, diese arretierend, eingreifen.

Die Rastnasen 9 der Druckplatte 6 besitzen eine keilförmige Gleitfläche 112, wobei die jeweiligen Keilspitzen in Einsteckrichtung orientiert sind.

Wie aus der figürlichen Darstellung ersichtlich, ist die Haube 5 im unteren Bereich keilförmig verlaufend ausgeführt, wobei die Oberseite der Haube 5 eine sphärische oder bogenförmige Gestalt besitzt.

Jedes Steckmodul 1 ist mit vorzugsweise zwei oder vier symmetrisch angeordneten Steckkontaktelementen 2 versehen. Durch die Gestaltung der Steckkontaktelemente 2 als bewegtes Teil bzw. fixes Teil ist es möglich, relativ große Stoßströme nahezu verschleißfrei über die großflächigen Kontaktelemente zu führen. Die gleichmäßige, an der Unterseite verteilte Anordnung von Einzelsteckkontakten gewährleistet eine gleichmäßige, homogene Kraftverteilung, so daß es auch bei großen elektrodynamischen Kräften nicht zu einer Deformation oder zum Verkanten des Steckmoduls innerhalb des Unterteils kommt.

Das Unterteil der Gerätekombination besitzt gemäß der Darstellung nach Fig. 2 und 3 eine U-Form. Hierbei weist das Unterteil 12 zwei offene U-förmige Schenkel 120 sowie einen Verbindungsschenkel 121 auf.

In den offenen Schenkeln 120 des Unterteils 12 sind die vorerwähnten Aussparungen 9' für die Rastnasen 9 des Steckmoduls 1 eingeformt.

Der Verbindungsschenkel 121 weist Aussparungen 122 für den oder die federartigen mechanischen Energiespeicher und deren Betätigung auf.

Die offenen Schenkel 120 besitzen in einer Ausgestaltung der Erfindung Führungsschienen 13 zum leichteren und korrekten Einsetzen des jeweiligen Steckmoduls 1.

Weiterhin weist der Verbindungsschenkel 121 an seiner Oberseite eine zur Unterseite der Bodengruppe des Steckmoduls 1 komplementäre Form auf, wobei unterhalb des Verbindungsschenkels Aufnahmen 123 für jeweils eine Federeinheit 11 vorgesehen sind, welche nach oben einen Zugang für die Anschlagkanten 10 der Bodengruppe des Steckmoduls 1 umfassen.

Wie aus den Fig. 2 und 3 ersichtlich, stützen sich die jeweiligen Federeinheiten 11, umfassend mindestens eine Schraubenfeder, gegen den Boden des sockelartigen Unterteils ab.

Weiterhin ist im Verbindungsschenkel 121 mindestens eine Aussparung 124 für einen Kodierstift oder als Zugang zu einem Fernmeldekontakt vorgesehen. Zur Verstärkung und Stabilisierung der Gesamtanordnung des Unterteils weist der Verbindungsschenkel 121 beidseitig je einen angeformten Steg 125 auf.

Im eingestecken Zustand (siehe Fig. 3) bleibt das Steckmodul 1 mit dem Haubenoberteil und den dort befindlichen Druckplatten zugänglich.

Während des Einführens des Steckmoduls 1 in das Unterteil 12, geführt durch die Führungsschienen, und das Herstellen des gewünschten elektrischen Kontakts zwischen den entsprechenden Steckkontakten 2 und Gegenstücken im Unterteil, wird die aufgewandte mechanische Kraft dazu verwendet, um die im Unterteil 12 befindlichen mechanischen Energiespeicher 3 bzw. 11 vorzuspannen.

Dies wird durch die entsprechenden Anschlagkanten, Anschlagstifte oder Anschlagflächen und dort vorgesehene Druckpunkte realisiert.

Beispielsweise sind in jedem Unterteil 12 bevorzugt vier Federeinheiten 11 integriert. Die Anzahl und die symmetrische Positionierung gewährleisten eine optimale Homogenität der Krafteinwirkung.

Über die konkrete konstruktive Ausführung des mechanischen Energiespeichers 3, insbesondere die Auswahl eines geeigneten Federelements und dessen Federcharakteristik, läßt sich die einzustellende Ausrückkraft und der damit verbundene Ausrückweg über einen weiten Bereicht variieren.

Beim Lösen der Rastnasen 9 aus den Aussparungen 9' durch Ausüben einer Druckkraft auf die Druckplatte 6 bzw. Betätigungsfläche 6' kommen die Rastnasen 9 außer Kontakt mit den Aussparungen 9'. Infolge dessen kann das Steckmodul 1 unter Nutzung der gespeicherten mechanischen Energie in den Federeinheiten leicht, ohne weitere mechanische Hilfsmittel oder Werkzeuge entnommen werden.

### Bezugszeichenliste

- 1: Steckmodul
- 2: Steckkontakte
- 3: mechanischer Energiespeicher
- 4: Trägereinheit
- 5: Haube
- 6: Druckplatte
- 6': Betätigungsfläche
- 7: Scharnierfläche
- 8: Anschlagplatte
- 9: Rastnasen
- 9': Aussparung für Rastnasen im Unterteil
- 10: Anschlagkanten oder Druckpunkte dieser
- 11: Federeinheit
- 12: Unterteil
- 13: Führungsschienen
- 100: Kodierstift und/oder Fernmeldekontakt
- 110: Rastelemente an der Bodengruppe der Trägereinheit
- 111: Aussparungen in der Haube
- 112: keilförmige Gleitflächen der Rastnasen
- 120: offener Schenkel des Unterteils 12
- 121: Verbindungsschenkel des Unterteils
- 122: Aussparung als Zugang zur Federeinheit
- 123: Aufnahme für die Federeinheit
- 124: Aussparung für Kodierstift und/oder Zugang zu Fernmeldekontakt
- 125: Steg

## Patentansprüche

1. Steckbare Gerätekombination zum Schutz vor Überspannungen, umfassend ein sockelartiges Unterteil und ein oder mehrere Steckmodule, wobei diese die Überspannungsschutzelemente aufnehmen, Kontaktelemente und Kontaktgegenelemente, die jeweils im Unterteil und im Steckmodul angeordnet sind, sowie komplementäre Führungsschienen oder Führungsnute zum kontrollierten Ein- oder Aufschieben und Fixieren des jeweiligen Steckmoduls, wobei unabhängig von den Kräften, welche die Kontakt- und Kontaktgegenelemente formschlüssig und/oder kraftschlüssig bei eingesetztem Steckmodul verbunden halten, funktional getrennte, mechanische Rast- oder Snap-in-Elemente vorgesehen sind, welche zwischen dem jeweiligen Steckmodul und dem sockelartigen Unterteil wirken, wobei die Rast- oder Snap-in-Funktion ohne mechanische Hilfsmittel beim gewünschten Austausch des jeweiligen Steckmoduls aufhebbar ist,
**dadurch gekennzeichnet, dass**
das Steckmodul eine Trägereinheit mit einer Bodengruppe umfasst, wobei an der Bodengruppe mehrere großflächige Kontaktelemente angeordnet sind, weiterhin die Bodengruppe eine wannenartige Unterseite besitzt, von welcher sich Anschlagkanten, Anschlagflächen und/oder Anschlagstifte nach unten, in Richtung des sockelartigen Unterteils erstrecken,
die Trägereinheit von einer Haube umschlossen ist, die Haube an zwei gegenüberliegenden Seiten eine Scharnierfläche besitzt, welche in eine Druckplatte übergeht, an deren Ende Rastnasen oder Rastnocken vorgesehen sind, welche im eingesetzten Zustand die Rast- oder Snap-in-Funktion bezogen auf das Unterteil erfüllen und weiterhin zwischen Unterteil und Steckmodul ein federartiger, mechanischer Energiespeicher vorgesehen ist, welcher beim Einsetzen des jeweiligen Steckmoduls gespannt wird und beim Aufheben der Rast- oder Snap-in-Funktion mechanische Energie zum Lösen des Steckmoduls aus dem sockelartigen Unterteil freigibt, wobei das Steckmodul mit dem Haubenoberteil und den dort befindlichen Druckplatten im eingesteckten Zustand übersteht und zur Betätigung der Druckplatten frei zugänglich bleibt.

2. Steckbare Gerätekombination nach Anspruch 1,
**dadurch gekennzeichnet, dass**
die Trägereinheit die Überspannungsschutzelemente aufnimmt und unterhalb der Druckplatte der Haube an der Trägereinheit eine die Bewegung der Druckplatte begrenzende Fläche oder Kante ausgebildet ist.

3. Steckbare Gerätekombination nach Anspruch 1 oder 2,
**dadurch gekennzeichnet, dass**
im Bereich der Bodengruppe der Trägereinheit Rastvorsprünge vorgesehen sind, welche in komplementäre Aussparungen der Haube, diese arretierend, eingreifen.

4. Steckbare Gerätekombination nach einem der Ansprüche 1 bis 3,
**dadurch gekennzeichnet, dass**
die Rastnasen oder Rastnocken der Druckplatte eine keilförmige Gleitfläche aufweisen, wobei die jeweiligen Keilspitzen in Einsteckrichtung orientiert sind.

5. Steckbare Gerätekombination nach einem der Ansprüche 1 bis 4,
**dadurch gekennzeichnet, dass**
die Haube im unteren Bereich eine über ihre Breite verlaufende Keilform aufweist.

6. Steckbare Gerätekombination nach einem der Ansprüche 1 bis 5,
**dadurch gekennzeichnet, dass**
die Haube an ihrer Oberseite eine sphärische oder bogenförmige Gestalt aufweist.

7. Steckbare Gerätekombination nach einem der Ansprüche 1 bis 6,
**dadurch gekennzeichnet, dass**
das Unterteil eine U-Form besitzt, wobei in den offenen Schenkeln des Unterteils Rast- oder Snap-in-Elemente angeordnet sind, sowie der Verbindungsschenkel Aussparungen für den oder die federartigen mechanischen Energiespeicher und deren Betätigung umfasst.

8. Steckbare Gerätekombination nach Anspruch 7,
**dadurch gekennzeichnet, dass**
die offenen Schenkel längsverlaufende Führungsschienen zum leichteren Einsetzen des jeweiligen Steckmoduls besitzen.

9. Steckbare Gerätekombination nach Anspruch 1 und Anspruch 7 oder 8, **dadurch gekennzeichnet, dass**
der Verbindungsschenkel eine zur Unterseite der Bodengruppe komplementäre Form aufweist, wobei unterhalb des Verbindungsschenkels Aufnahmen für jeweils eine Federeinheit vorgesehen sind, welche nach oben einen Zugang für die Anschlagkanten, -stifte oder -flächen der Bodengruppe umfassen.

10. Steckbare Gerätekombination nach Anspruch 9,
**dadurch gekennzeichnet, dass**
sich die jeweiligen Federeinheiten gegen den Boden des sockelartigen Unterteils abstützen.

11. Steckbare Gerätekombination nach einem der Ansprüche 7 bis 10, **dadurch gekennzeichnet, dass**
im Verbindungsschenkel mindestens eine Aussparung für einen Kodierstift oder den Zugang zu einem Fernmeldekontakt vorgesehen ist.

12. Steckbare Gerätekombination nach einem Ansprüche 1 bis 11,
**dadurch gekennzeichnet, dass**
die Rast- oder Snap-in-Elemente sowie die mechanischen Energiespeicher mehrfach vorgesehen und bevorzugt symmetrisch angeordnet sind.

13. Steckbare Gerätekombination nach einem der Ansprüche 7 bis 12, **dadurch gekennzeichnet, dass**
der Verbindungsschenkel beidseitig je einen angeformten Steg aufweist, welcher die gegenüberliegenden offenen Schenkelteile stabilisiert.

14. Steckbare Gerätekombination nach einem der vorangegangenen Ansprüche,
**dadurch gekennzeichnet, dass**
die Kontakt- und Kontaktgegenelemente als stoßstromtragfähige Steckkontakte mit großer Kontakthaltekraft ausgeführt sind.

## Claims

1. Plug-in combination of appliances for protection against overvoltages, comprising a socket-type lower part and one or several plug-in modules which accommodate the overvoltage protection elements, contact elements and contact counter elements which are respectively arranged in the lower part and in the plug-in module, as well as complementary guide rails or guide grooves for the controlled insertion or sliding-on and fixing of the respective plug-in module, wherein functionally separated mechanical catch or snap-in elements are provided which act between the respective plug-in module and the socket-type lower part, regardless of the forces which keep the contact elements and counter contact elements positively and/or non-positively connected with the plug-in module inserted, wherein the catch or snap-in function may be canceled without any mechanical auxiliary means when a replacement of the respective plug-in module is desired, **characterized in that**
the plug-in module comprises a carrier unit with a bottom group, with several large-area contact elements being arranged on the bottom group, the bottom group further comprising a trough-type lower side from which stop edges, stop faces, and/or stop pins extend downwards in the direction of the socket-type lower part,
the carrier unit is enclosed by a hood, the hood having a hinge face at two opposite sides, which continues into a pressure plate at the end of which catch projections or catch cams are provided which in the inserted condition fulfill the catch or snap-in function with respect to the lower part, and further a spring-type mechanical energy store is provided between the lower part and the plug-in module, which upon insertion of the respective plug-in module is biased and upon canceling the catch or snap-in function releases mechanical energy for removing the plug-in module from the socket-type lower part, wherein the plug-in module with the upper hood part and the pressure plates located thereon protrudes in the inserted condition and remains freely accessible for the actuation of the pressure plates.

2. Plug-in combination of appliances according to claim 1,
**characterized in that**
the carrier unit accommodates the overvoltage protection elements and a face or edge which limits the movement of the pressure plate is formed at the carrier unit below the pressure plate of the hood.

3. Plug-in combination of appliances according to claim 1 or 2,
**characterized in that**
catch projections are provided in the area of the bottom group of the carrier unit, which engage complementary recesses in the hood locking it.

4. Plug-in combination of appliances according to one of claims 1 to 3,
**characterized in that**
the catch projections or catch cams of the pressure plate have a wedge-shaped sliding surface, with the respective wedge tips being oriented in the direction of insertion.

5. Plug-in combination of appliances according to one of claims 1 to 4,
**characterized in that**
the hood comprises a wedge shape in its lower portion, which extends over its width.

6. Plug-in combination of appliances according to one of claims 1 to 5,
**characterized in that**
the hood is spherically or arc-shaped at its top.

7. Plug-in combination of appliances according to one of claims 1 to 6,
**characterized in that**
the lower part has a U-shape, with catch or snap-in elements being arranged in the open legs of the lower part, and with recesses being provided in the connecting leg for the spring-type mechanical energy store(s) and their actuation.

8. Plug-in combination of appliances according to claim 7,
**characterized in that**
the open legs comprise longitudinally extending guide rails to facilitate the insertion of the respective plug-in module.

9. Plug-in combination of appliances according to claim 1 and claim 7 or 8,
**characterized in that**
the connecting leg has a shape which is complementary to the lower side of the bottom group, with receptacles being provided for one spring unit each below the connecting leg, which provide an upward access for the stop edges, stop pins, or stop faces of the bottom group.

10. Plug-in combination of appliances according to claim 9,
**characterized in that**
the respective spring units bear against the bottom of the socket-type lower part.

11. Plug-in combination of appliances according to one of claims 7 to 10,
**characterized in that**
at least one recess for a coding pin or the access to a telecommunication contact is provided in the connecting leg.

12. Plug-in combination of appliances according to one of claims 1 to 11,
**characterized in that**
the catch or snap-in elements as well as the mechanical energy stores are multiple-provided and are preferably arranged symmetrically.

13. Plug-in combination of appliances according to one of claims 7 to 12,
**characterized in that**
the connecting leg comprises one integrally formed web each at both sides,
which stabilizes the opposite open leg portions.

14. Plug-in combination of appliances according to one of the preceding claims,
**characterized in that**
the contact elements and the counter contact elements are designed as plug contacts with a high contact holding force, which are capable of carrying surge currents.

## Revendications

1. Combinaison d'appareils enfichable pour la protection contre les surtensions, comprenant une partie inférieure semblable à une embase et un ou plusieurs modules enfichables, ceux-ci recevant les éléments de protection contre les surtensions, des éléments de contact et des éléments de contact antagonistes qui sont respectivement agencés dans la partie inférieure et dans le module enfichable, ainsi que des rails de guidage ou des rainures de guidage complémentaires pour l'enfilement contrôlé et la fixation du module enfichable respectif, dans laquelle il est prévu des éléments à enclenchement ou à encliquetage mécanique, fonctionnellement séparés, qui sont indépendants des forces maintiennent les éléments de contact et les éléments de contact antagonistes reliés par coopération de formes et/ou par coopération de forces lorsque le module enfichable est mis en place, ces éléments à enclenchement ou à encliquetage agissant entre le module enfichable respectif et la partie inférieure semblable à une embase, de sorte que la fonction d'enclenchement ou d'encliquetage peut être annulée sans moyens auxiliaires mécaniques lors d'un échange souhaité du module enfichable respectif,
**caractérisée en ce que**
le module enfichable comprend une unité porteuse avec un groupe plancher, plusieurs éléments de contact à grande surface étant agencés sur le groupe plancher,
le groupe plancher possède en outre une face inférieure semblable à une cuve depuis laquelle des arêtes de butée, des surfaces de butée et/ou des tiges de butée s'étendent vers le bas en direction de la partie inférieure semblable à une embase,
l'unité porteuse est enfermée par un capot, le capot possède une surface charnière sur deux côtés opposés, cette surface charnière se transformant en une plaque de pression, à l'extrémité de laquelle sont prévus des ergots ou des cames d'enclenchement qui, dans la situation mise en place, remplissent la fonction d'enclenchement ou d'encliquetage à l'égard de la partie inférieure, et il est en outre prévu, entre la partie inférieure et le module enfichable, un accumulateur d'énergie mécanique semblable à un ressort qui, lors de la mise en place du module enfichable respectif, est bandé et qui, lors de l'annulation de
la fonction d'enclenchement ou d'encliquetage, libère de l'énergie pour détacher le module enfichable hors de la partie inférieure semblable à une embase, le module enfichable dépassant, dans la situation enfichée, avec la partie supérieure de capot et les plaques de pression qui s'y trouvent, et restant librement accessible pour l'actionnement des plaques de pression.

2. Combinaison d'appareils enfichable selon la revendication 1,
**caractérisée en ce que**
l'unité porteuse reçoit les éléments de protection contre les surtensions et une surface ou une arête qui limite le mouvement de la plaque de pression est réalisée sur l'unité porteuse au-dessous de la plaque de pression du capot.

3. Combinaison d'appareils enfichable selon la revendication 1 ou 2, **caractérisée en ce que**, dans la région du groupe plancher de l'unité porteuse, il est prévu des saillies d'enclenchement qui s'engagent dans des évidements complémentaires du capot, en arrêtant celui-ci.

4. Combinaison d'appareils enfichable selon l'une des revendications 1 à 3,
**caractérisée en ce que** les ergots ou les cames d'enclenchement de la plaque de pression présentent une surface de coulissement en forme de coin, telles que les pointes respectives des coins sont orientées en direction d'enfichage.

5. Combinaison d'appareils enfichable selon l'une des revendications 1 à 4,
**caractérisée en ce que** le capot présente dans la région inférieure une forme en coin qui s'étend sur sa largeur.

6. Combinaison d'appareils enfichable selon l'une des revendications 1 à 5,
**caractérisée en ce que** le capot présente au niveau de sa face supérieure une configuration sphérique ou en forme d'arc.

7. Combinaison d'appareils enfichable selon l'une des revendications 1 à 6,
**caractérisée en ce que** la partie inférieure possède une forme en U, avec des éléments d'enclenchement ou d'encliquetage agencés dans les branches ouvertes de la partie inférieure, et dans laquelle la branche de liaison comporte des évidements pour le ou les accumulateurs d'énergie semblables à des ressorts et leur actionnement.

8. Combinaison d'appareils enfichable selon la revendication 7,
**caractérisée en ce que** les branches ouvertes possèdent des rails de guidage s'étendant en longueur pour faciliter la mise en place du module enfichable respectif.

9. Combinaison d'appareils enfichable selon la revendication 1 et des revendications 7 ou 8,
**caractérisée en ce que** la branche de liaison présente une forme complémentaire à la face inférieure du groupe plancher, et au-dessous de la branche de liaison il est prévu des logements respectifs pour une unité à ressort, lesquels comportent vers le haut un accès pour les arêtes de butée, les tiges de butée ou les surfaces de butée du groupe plancher.

10. Combinaison d'appareils enfichable selon la revendication 9, **caractérisée en ce que** les unités à ressort respectives s'appuient contre le fond de la partie inférieure semblable à une embase.

11. Combinaison d'appareils enfichable selon l'une des revendications 7 à 10,
**caractérisée en ce que** dans le bras de liaison il est prévu au moins un évidement pour une tige de codage ou pour l'accès à un contact de télésignalisation.

12. Combinaison d'appareils enfichable selon l'une des revendications 1 à 11,
**caractérisée en ce que** les éléments d'enclenchement ou d'encliquetage ainsi que l'accumulateur d'énergie mécanique sont prévus de façon multiple et agencés de préférence symétriquement.

13. Combinaison d'appareils enfichable selon l'une des revendications 7 à 12,
**caractérisée en ce que** le bras de liaison comporte sur les deux côtés une barrette respective conformée, qui stabilise les parties de branches ouvertes opposées.

14. Combinaison d'appareils enfichable selon l'une des revendications précédentes,
**caractérisée en ce que** les éléments de contact et les éléments de contact antagonistes sont réalisés sous forme de contacts enfichables capables de supporter des courants intenses avec une force de maintien de contact élevée.
